# EUROPÄISCHE PATENTANMELDUNG

(11) **EP 4 382 799 A1**
(43) Veröffentlichungstag der Anmeldung: **12.06.2024**
(21) Anmeldenummer: 23181880.8
(22) Anmeldetag: 27.06.2023
(51) Int. Cl.: F21S 8/06, F21V 21/38

(54) **LEUCHTE**

(30) Priorität: 28.11.2022 DE 202022106657 U
(71) Anmelder: Paul Neuhaus GmbH, 59457 Werl (DE)
(72) Erfinder: Manske, Thomas, 59505 Bad Sassendorf (DE); Lehmann, Waldemar, 59457 Werl (DE)
(74) Vertreter: Pelster Behrends Patentanwälte PartG mbB

(57) **Zusammenfassung**

Die Erfindung betrifft eine Leuchte (10) mit einem Leuchtengehäuse (12), mittels welchem die Leuchte (10) an einer Raumdecke montierbar ist, einem Leuchtenkörper (14), welcher zumindest ein elektrisches Leuchtmittel zum Beleuchten eines Raumes und/oder eines Objektes umfasst, und mehreren, insbesondere drei, Aufhängevorrichtungen (16a-16c), mittels welcher der Leuchtenkörper (14) in einem Abstand (A) an dem Leuchtengehäuse (12) hängend befestigbar ist.

## Beschreibung

Die Erfindung betrifft eine Leuchte, insbesondere Pendelleuchte, mit einem Leuchtengehäuse, mittels welchem die Leuchte an einer Raumdecke montierbar ist, einem Leuchtenkörper, welcher zumindest ein elektrisches Leuchtmittel zum Beleuchten eines Raumes und/oder eines Objektes umfasst, und mehreren, insbesondere drei, Aufhängevorrichtungen, mittels welcher der Leuchtenkörper in einem Abstand an dem Leuchtengehäuse hängend befestigbar ist.

Gattungsgemäße Leuchten werden insbesondere zum Beleuchten von Wohnräumen und Einrichtungsgegenständen, wie beispielsweise Tischen, verwendet. In der Praxis hat es sich als vorteilhaft herausgestellt, wenn der Leuchtenkörper der Leuchte in einem zu der beabsichtigten Verwendung der Leuchte passenden Abstand zu dem an einer Raumdecke montierten Leuchtengehäuse hängend befestigt ist. So kann die Leuchte für den jeweiligen Anwendungsfall konfiguriert werden, um beispielsweise die Höhe des Leuchtenkörpers über einem Tisch passend zu verstellen.

Im Stand der Technik ist es übliche Praxis, dass der Abstand zwischen Leuchtengehäuse und Leuchtenkörper zum Verstellen der Höhe des Leuchtenkörpers auf einen gewünschten Anwendungsfall manuell an der Leuchte angepasst werden muss, beispielsweise noch vor der Montage des Leuchtengehäuses an einer Raumdecke, oder im bereits montierten Zustand, wenn eine Änderung der Höhe beabsichtigt ist. Das manuelle Anpassen des Abstands direkt an der Leuchte wird von Anwendern regelmäßig als nachteilig empfunden, da an einer Raumdecke und über Einrichtungsgegenständen montierte Leuchten oft nur schwierig von einem Nutzer zu erreichen sind und eine manuelle Konfiguration umständlich ist.

Die der Erfindung zugrundeliegende Aufgabe besteht also darin, den Komfort und die Benutzerfreundlichkeit der Höhenverstellung von Leuchten zu verbessern.

Die Aufgabe wird gelöst mit einer Leuchte der eingangs genannten Art, wobei die Leuchte eine elektrische Höhenverstellungsvorrichtung umfasst, mittels welcher eine Länge eines sich zwischen dem Leuchtenkörper und dem Leuchtengehäuse erstreckenden Abschnitts der Aufhängevorrichtungen zum Verstellen des Abstands zwischen dem Leuchtenkörper und dem Leuchtengehäuse veränderbar ist.

Dadurch, dass die Leuchte eine elektrische Höhenverstellungsvorrichtung zum Verstellen des Abstands zwischen dem Leuchtenkörper und dem Leuchtengehäuse umfasst, wird eine einfache und komfortable Höhenverstellung der Leuchte ermöglicht. Insbesondere bietet eine elektrisch höhenverstellbare Leuchte diverse Möglichkeiten für eine komfortable Höhenverstellung, ohne diese direkt an der Leuchte vornehmen zu müssen, beispielsweise per Fernbedienung oder per Einbindung in eine SMART-Home-Umgebung. Auf diese Weise kann die Höhenverstellung der Leuchte auch dann vorgenommen werden, wenn die Leuchte nicht oder nur unzureichend für einen Nutzer erreichbar ist, beispielsweise wenn die Leuchte an einer sehr hohen Raumdecke oder direkt über großen Einrichtungsgegenständen montiert ist.

Das Leuchtengehäuse umfasst vorzugsweise eine runde Montageplatte, mittels welcher das Leuchtengehäuse beispielsweise an einer Raumdecke befestigt werden kann. Zudem können an dem Leuchtengehäuse und/oder an der Montageplatte des Leuchtengehäuses weitere mechanische und/oder elektronische Leuchtenkomponenten angeordnet und/oder befestigt sein. Die Montageplatte kann außerdem beispielsweise ellipsenförmig, rechteckig oder dreieckig ausgebildet sein. Der Leuchtenkörper ist vorzugsweise ringförmig ausgebildet. Zudem kann der Leuchtenkörper ellipsenförmig, rechteckig oder dreieckig ausgebildet sein. Das elektrische Leuchtmittel der Leuchte ist vorzugsweise als LED ausgebildet. Besonders bevorzugt ist das elektrische Leuchtmittel als RGB-LED ausgebildet.

Das Leuchtengehäuse kann eine reversibel lösbar befestigte Abdeckung umfassen. Vorzugsweise kann die Abdeckung des Leuchtengehäuses mit der Montageplatte des Leuchtengehäuses reversibel lösbar verbunden werden, sodass an der Montageplatte angeordnete elektronische und/oder mechanische Leuchtenkomponenten durch die Abdeckung verdeckt werden, um die Leuchtenkomponenten vor äußeren Einflüssen zu schützen. Zudem kann eine Abdeckung des Leuchtengehäuses zu einer Verbesserung des optischen Erscheinungsbilds der Leuchte beitragen. Vorzugsweise sind die Aufhängevorrichtungen gleichmäßig auf den Durchmesser des Leuchtenkörpers verteilt und beabstandet voneinander mittels Befestigungskörpern an dem Leuchtenkörper befestigt. Besonders bevorzugt sind die Aufhängevorrichtungen in 120-Grad-Abständen über den Durchmesser des Leuchtenkörpers verteilt.

Vorzugsweise ist der Durchmesser eines runden Leuchtengehäuses kleiner als der Durchmesser eines ringförmigen Leuchtenkörpers. Vorzugsweise laufen die Aufhängevorrichtungen vom Leuchtenkörper in Richtung des Leuchtengehäuses aufeinander zu. Dadurch, dass der Abstand zwischen Leuchtenkörper und Leuchtengehäuse veränderbar ist, kann der Abstand des Leuchtenkörpers zur Raumdecke und/oder zu einem sich unter dem Leuchtenkörper befindlichen Objektes, beispielsweise eines Tisches, verändert werden, um die Leuchte beispielsweise an das Beleuchten eines Raumes und/oder eines Einrichtungsgegenstands anzupassen.

In einer bevorzugten Ausführungsform der erfindungsgemäßen Leuchte ist die Höhenverstellungsvorrichtung an dem Leuchtengehäuse der Leuchte angeordnet. Alternativ kann die Höhenverstellungsvorrichtung an dem Leuchtenkörper der Leuchte angeordnet sein.

In einer anderen bevorzugten Ausführungsform der erfindungsgemäßen Leuchte umfasst die Höhenverstellungsvorrichtung zumindest eine Umlenkvorrichtung, welche dazu eingerichtet ist, zumindest eine der mehreren Aufhängevorrichtungen umzulenken. Vorzugsweise umfasst die zumindest eine Umlenkvorrichtung eine Abdeckung. Vorzugsweise umfasst die Höhenverstellungsvorrichtung eine Umlenkvorrichtung pro Aufhängevorrichtung.

In einer weiteren bevorzugten Ausführungsform der erfindungsgemäßen Leuchte umfasst die zumindest eine Umlenkvorrichtung zumindest eine Umlenkrolle, welche dazu eingerichtet ist, die Erstreckungsrichtung und/oder die Bewegungsrichtung der zumindest einen Aufhängevorrichtung zumindest abschnittsweise zu ändern und/oder zumindest eine der mehreren Aufhängevorrichtungen ohne Änderung der Erstreckungsrichtung und/oder der Bewegungsrichtung der zumindest einen Aufhängevorrichtung zu führen. Die Umlenkrolle ist vorzugsweise drehbar an dem Leuchtengehäuse gelagert befestigt. Die Umlenkrolle ist vorzugsweise als Seilrolle ausgebildet. Vorzugsweise kontaktiert die Aufhängevorrichtung die Umlenkrolle zumindest abschnittsweise in Umfangsrichtung der Umlenkrolle. Vorzugsweise ist die Umlenkrolle dazu eingerichtet, die Kraftrichtung und/oder die Richtung des Kraftvektors einer mittels der Aufhängevorrichtung übertragenen Zugkraft zu ändern. Vorzugsweise wird zwischen der Umlenkrolle und der Aufhängevorrichtung eine Rollbewegung ausgeführt.

Die Umlenkrolle umfasst vorzugsweise eine Führungsnut und Führungsstege, wobei die Aufhängevorrichtung durch die Führungsnut der Umlenkrolle läuft, um ein Abrutschen der Aufhängevorrichtung zu vermeiden. Vorzugsweise wird die Aufhängevorrichtung mittels der Umlenkrolle zwischen 1 Grad und 180 Grad umgelenkt. Besonders bevorzugt wird die Aufhängevorrichtung mittels der Umlenkrolle zwischen 20 Grad und 120 Grad umgelenkt.

In einer Weiterbildung der erfindungsgemäßen Leuchte umfasst die zumindest eine Umlenkvorrichtung mehrere, insbesondere drei, Umlenkrollen. Vorzugsweise sind die Umlenkrollen in Erstreckungsrichtung und/oder in Bewegungsrichtung der Aufhängevorrichtung nacheinander und/oder beabstandet voneinander angeordnet. Vorzugsweise ermöglichen die Umlenkrollen eine mehrfache, insbesondere eine dreifache, Umlenkung der Aufhängevorrichtungen in der Umlenkvorrichtung. Die Umlenkrollen können unterschiedlich zueinander ausgerichtet sein, sodass die Aufhängevorrichtung vorzugsweise von jeder Umlenkrolle jeweils in eine andere Richtung umgelenkt wird.

Es ist weiterhin eine erfindungsgemäße Leuchte bevorzugt, bei welcher die zumindest eine Umlenkvorrichtung eine Fixiereinrichtung umfasst, welche dazu eingerichtet ist, zumindest eine der mehreren Aufhängevorrichtungen bei Überschreiten oder Unterschreiten einer definierten auf die zumindest eine der Aufhängevorrichtungen wirkenden Zugkraft zu fixieren, wobei vorzugsweise zumindest eine Feder der Fixiereinrichtung dazu eingerichtet ist, die zumindest eine Aufhängevorrichtung zum Fixieren der Aufhängevorrichtung an ein Fixierelement zu drücken, sodass eine Bewegung der Aufhängevorrichtung blockiert ist. Die Fixiereinrichtung umfasst vorzugsweise zumindest eine Feder, welche Zug- und/oder Druckkräfte aufnehmen und in eine Federkraft umwandeln kann. Die zumindest eine Feder der Fixiereinrichtung ist vorzugsweise als Spiralfeder ausgebildet. Weiterhin umfasst die Fixiereinrichtung vorzugsweise ein Fixierelement. Das Fixierelement ist vorzugsweise als Gummi-Element aus einem elastisch verformbaren Material, insbesondere aus Silikon, ausgebildet. Das Fixierelement ist vorzugsweise an der Montageplatte des Leuchtengehäuses befestigt. Zudem umfasst die Fixiereinrichtung vorzugsweise einen, insbesondere elektrischen, Schalter.

Mittels der Fixiereinrichtung kann sichergestellt werden, dass sich der Abstand zwischen dem Leuchtengehäuse und dem Leuchtenkörper und somit die Höhe des Leuchtenkörpers, beispielsweise über dem Boden oder über einem Einrichtungsgegenstand, nicht unbeabsichtigt verändern kann, wenn eine definierte auf die Aufhängevorrichtungen wirkende Zugkraft unterschritten oder überschritten wird. Die Fixiereinrichtung ist vorzugsweise dazu eingerichtet, die Bewegung der Aufhängevorrichtungen zum Verstellen der Höhe des Leuchtenkörpers nur dann zu ermöglichen, wenn eine definierte durch die Gewichtskraft des Leuchtenkörpers hervorgerufene Zugkraft auf die Aufhängevorrichtungen wirkt. Wirkt durch die Gewichtskraft des Leuchtenkörpers eine definierte Zugkraft auf die Aufhängevorrichtungen, wird die Feder zusammengedrückt, sodass die Aufhängevorrichtungen freigegeben werden und sich entlang ihrer Längserstreckung bewegen können, um die Höhe des Leuchtenkörpers mittels der Höhenverstellungsvorrichtung verändern zu können. Vorzugsweise werden die Aufhängevorrichtungen mittels der Fixiereinrichtung fixiert und somit die Bewegung der Aufhängevorrichtungen blockiert, wenn die auf die Aufhängevorrichtungen wirkende Zugkraft einen definierten Wert unterschreitet und somit die Feder nicht oder in einem geringeren Umfang zusammengedrückt wird.

Die definierte Zugkraft kann beispielsweise unterschritten werden, wenn der Leuchtenkörper von einem Nutzer angehoben wird oder der Leuchtenkörper auf einem Einrichtungsgegenstand aufsetzt. Die Federkraft der Feder bewirkt, dass die Umlenkrolle die Aufhängevorrichtung bei zu niedriger Zugkraft an das Fixierelement drückt, sodass sich die Aufhängevorrichtung nicht mehr in ihrer Längsrichtung bewegen kann. Durch das Andrücken der Aufhängevorrichtung an das Fixierelement, kontaktiert die Aufhängevorrichtung das Fixierelement vorzugsweise zumindest abschnittsweise, sodass zwischen der Aufhängevorrichtung und dem Fixierelement Reibungs- und/oder Haftungskräfte wirken, welche die Aufhängevorrichtung fixieren, insbesondere festklemmen. Vorzugsweise weist die Feder eine definierte Federsteifigkeit auf, sodass die Feder elastisch zusammengedrückt oder auseinandergezogen wird, wenn eine Zugkraft einen definierten Wert überschreitet. Die definierte Zugkraft ist vorzugsweise von der Geometrie und/oder den Kennwerten der Feder, insbesondere von der Federsteifigkeit, abhängig.

Der Schalter der Fixiereinrichtung kann alternativ oder zusätzlich zu dem Fixieren der Aufhängevorrichtung mittels der Feder und dem Fixierelement bei Unterschreiten eines definierten Wertes einer Zugkraft eine Energieversorgung der Höhenverstellungsvorrichtung unterbrechen, um die Höhenverstellung der Leuchte anzuhalten. Vorzugsweise wird der Schalter zum Anhalten der Höhenverstellung geöffnet, sodass eine elektrisch leitende Verbindung zur Energieversorgung der Höhenverstellungsvorrichtung unterbrochen wird.

Vorzugsweise ist die zumindest eine Feder an der Umlenkrolle oder an einer Lagerung der Umlenkrolle oder an einem Montagerahmen der Umlenkrolle oder an einer Befestigungsvorrichtung der Umlenkrolle angeordnet. Vorzugsweise ist die Umlenkrolle so gelagert und/oder befestigt, dass die Umlenkrolle in Längsrichtung der zumindest einen Feder beweglich, insbesondere linear beweglich, ist. Vorzugsweise ist die Längserstreckungsrichtung der zumindest einen Feder in Erstreckungsrichtung der Aufhängevorrichtung ausgerichtet. Vorzugsweise verläuft die Längsachse der zumindest einen Feder orthogonal zu einer Drehachse der Umlenkrolle.

Es ist außerdem eine erfindungsgemäße Leuchte vorteilhaft, bei welcher die Höhenverstellungsvorrichtung mehrere, insbesondere drei, Umlenkvorrichtungen umfasst. Vorzugsweise sind die mehreren Umlenkvorrichtungen beabstandet voneinander und/oder gleichmäßig über den Durchmesser des Leuchtengehäuses verteilt und/oder nahe der Kreislinie des Durchmessers des Leuchtengehäuses angeordnet.

In einer anderen bevorzugten Ausführungsform der erfindungsgemäßen Leuchte sind die mehreren Aufhängevorrichtungen als Seile ausgebildet. Vorzugsweise sind die Aufhängevorrichtungen aus zusammengedrehten oder geflochtenen Naturfasern oder Kunstfasern oder Drähten ausgebildet. Vorzugsweise sind die Aufhängevorrichtungen als längliche, zugfeste, biegsame, torsionsweiche und/oder elastische Seile ausgebildet. Vorzugsweise sind die Aufhängevorrichtungen dazu eingerichtet, Zugkräfte zu übertragen und/oder aufzunehmen. Vorzugsweise sind die Aufhängevorrichtungen aus Metall, insbesondere aus Stahl, ausgebildet. Die Aufhängevorrichtungen weisen vorzugsweise in ihrer Längsrichtung eine hohe Zugsteifigkeit und/oder eine hohe Zugfestigkeit auf. Des Weiteren sind die Aufhängevorrichtungen vorzugsweise wickelbar.

In einer weiteren bevorzugten Ausführungsform der erfindungsgemäßen Leuchte umfasst die Leuchte eine Steuerungseinrichtung, welche dazu eingerichtet ist, das zumindest eine elektrische Leuchtmittel und/oder die elektrische Höhenverstellungsvorrichtung zu steuern, und/oder umfasst die Leuchte eine Energieversorgungseinheit, welche dazu eingerichtet ist, das zumindest eine elektrische Leuchtmittel und/oder die elektrische Höhenverstellungsvorrichtung mit elektrischer Energie zu versorgen. Die Steuerungseinrichtung ist vorzugsweise an dem Leuchtengehäuse angeordnet. Die Energieversorgungseinheit ist vorzugsweise an dem Leuchtengehäuse angeordnet. Die Energieversorgungseinheit ist vorzugsweise als Netzteil und/oder Transformator und/oder LED-Treiber ausgebildet. Vorzugsweise ist die Energieversorgungseinheit dazu eingerichtet, die Steuerungseinrichtung und/oder die Höhenverstellungsvorrichtung und/oder das elektrische Leuchtmittel mit elektrischer Energie zu versorgen.

Die Energieversorgungseinheit und die Steuerungseinrichtung sind vorzugsweise elektrisch leitend und/oder signalleitend miteinander verbunden. Vorzugsweise ist die Höhenverstellungsvorrichtung und/oder das elektrische Leuchtmittel mittels der Steuerungseinrichtung steuerbar. Insbesondere kann mittels der Steuerungseinrichtung der Abstand zwischen dem Leuchtengehäuse und dem Leuchtenkörper der Leuchte veränderbar sein. Weiterhin kann mittels der Steuerungseinrichtung die Helligkeit und/oder die Farbe des elektrischen Leuchtmittels steuerbar sein. Zum Steuern der Höhenverstellungsvorrichtung und/oder des elektrischen Leuchtmittels kann die Steuerungseinrichtung die Energieversorgung des elektrischen Leuchtmittels und/oder der Höhenverstellungsvorrichtung steuern und/oder Steuerbefehle aussenden.

Das Steuern mittels der Steuerungseinrichtung erfolgt vorzugsweise selbsttätig. Das Steuern mittels der Steuerungseinrichtung kann zudem mittels einer Fernbedienung ausgeführt werden. Beispielsweise kann mittels einer Fernbedienung die Helligkeit und/oder die Farbe des elektrischen Leuchtmittels verändert werden und/oder der Abstand zwischen Leuchtengehäuse und Leuchtenkörper der Leuchte und somit der Abstand des Leuchtenkörpers über dem Boden und/oder über einem Einrichtungsgegenstand verändert werden. Ferner kann die Leuchte vorzugsweise mittels der Steuerungseinrichtung in eine SMART-Home-Umgebung eingebunden werden, sodass das elektrische Leuchtmittel und/oder die Höhenverstellungsvorrichtung selbsttätig und/oder mittels einer App von einem Mobiltelefon und/oder über einen externen Rechner manuell von einem Nutzer und/oder automatisch gesteuert werden können.

Vorzugsweise können durch einen Nutzer Steuerungsvorgaben für die Steuerungseinrichtung vordefiniert werden. Vordefinierte Steuerungsvorgaben können beispielsweise vordefinierte Werte der Helligkeit und/oder der Farbe des elektrischen Leuchtmittels und/oder vordefinierte Werte des Abstands zwischen Leuchtengehäuse und Leuchtenkörper und somit des Abstands des Leuchtenkörpers und/oder der Höhe des Leuchtenkörpers beispielsweise über einem Einrichtungsgegenstand sein. Die Steuerungseinrichtung kann einen Datenspeicher zum Speichern der Steuerungsvorgaben umfassen.

Es ist weiterhin eine erfindungsgemäße Leuchte bevorzugt, bei welcher zumindest eine der mehreren Aufhängevorrichtungen dazu eingerichtet ist, das zumindest eine elektrische Leuchtmittel elektrisch leitend und/oder signalleitend mit der Steuerungseinrichtung und/oder mit der Energieversorgungseinheit zu verbinden. Vorzugsweise fungiert zumindest eine der Aufhängevorrichtungen selbst als elektrisch leitende und/oder signalleitende Verbindung. Zudem kann zumindest eine der Aufhängevorrichtungen zumindest eine zusätzliche Ader oder zumindest ein Kabel umfassen, mittels welchen Steuerbefehle der Steuerungseinrichtung und/oder elektrische Energie von der Energieversorgungseinheit zu dem elektrischen Leuchtmittel geleitet werden können.

In einer Weiterbildung der erfindungsgemäßen Leuchte umfasst die Höhenverstellungsvorrichtung zumindest eine Wickelvorrichtung zum Aufwickeln zumindest einer der mehreren Aufhängevorrichtungen. Mittels der Umlenkeinrichtungen können die Aufhängevorrichtungen vorzugsweise relativ zur Wickelvorrichtung positioniert werden.

In einer anderen bevorzugten Ausführungsform der erfindungsgemäßen Leuchte umfasst die zumindest eine Wickelvorrichtung zumindest eine Wickelwelle, welche dazu eingerichtet ist, die zumindest eine Aufhängevorrichtung mittels einer Rotationsbewegung um eine Rotationsachse der Wickelwelle aufzuwickeln und/oder abzuwickeln. Durch ein Aufwickeln und/oder Abwickeln der Aufhängevorrichtungen mittels der Rotationsbewegung der Wickelwelle kann die Länge des sich zwischen dem Leuchtenkörper und dem Leuchtengehäuse der Leuchte erstreckenden Abschnitts der Aufhängevorrichtungen und somit der Abstand zwischen dem Leuchtenkörper und dem Leuchtengehäuse verändert werden.

Werden die Aufhängevorrichtungen aufgewickelt, resultiert daraus eine Verkleinerung des Abstands zwischen dem Leuchtengehäuse und dem Leuchtenkörper, sodass die Länge des sich zwischen dem Leuchtenkörper und dem Leuchtengehäuse erstreckenden Abschnitts der Aufhängevorrichtungen verkleinert wird. Werden die Aufhängevorrichtungen abgewickelt, resultiert daraus eine Vergrößerung des Abstands zwischen dem Leuchtengehäuse und dem Leuchtenkörper, sodass die Länge des sich zwischen dem Leuchtenkörper und dem Leuchtengehäuse erstreckenden Abschnitts der Aufhängevorrichtungen vergrößert wird.

Es ist zudem eine erfindungsgemäße Leuchte bevorzugt, bei welcher die Wickelwelle drei, insbesondere voneinander beabstandete, Wickelbereiche aufweist, wobei die Wickelvorrichtung dazu eingerichtet ist, in jedem Wickelbereich der Wickelwelle jeweils eine Aufhängevorrichtung aufzuwickeln. Vorzugsweise sind die drei Wickelbereiche drehsteif miteinander verbunden, sodass sich alle drei Wickelbereiche bei einer Rotationsbewegung der Wickelwelle immer gemeinsam drehen. Vorzugsweise werden alle Aufhängevorrichtungen gleichzeitig gemeinsam auf einer Wickelwelle aufgewickelt. Vorzugsweise sind die Wickelbereiche auf der Wickelwelle in Längsrichtung der Wickelwelle benachbart und beabstandet voneinander angeordnet. Vorzugsweise werden die Aufhängevorrichtungen jeweils beabstandet zueinander in jeweils einem Wickelbereich aufgewickelt. Vorzugsweise werden die Aufhängevorrichtungen in Umfangsrichtung der Wickelwelle in mehreren eng aneinander liegenden Windungen aufgewickelt. Vorzugsweise treffen die Aufhängevorrichtungen aus unterschiedlichen Richtungen, insbesondere aus unterschiedlichen Radialrichtungen oder aus parallel zu Radialrichtung der Wickelwelle verlaufenden Richtungen, auf den jeweiligen Wickelbereich. Besonders bevorzugt treffen zwei Aufhängevorrichtungen jeweils aus einer ersten Richtung und eine Aufhängevorrichtung aus einer zweiten Richtung auf die Wickelwelle und/oder auf die jeweiligen Wickelbereiche.

Es ist weiterhin eine erfindungsgemäße Leuchte vorteilhaft, bei welcher die Höhenverstellungsvorrichtung einen Elektromotor zum Ausführen der Rotationsbewegung der Wickelwelle umfasst, wobei der Elektromotor vorzugsweise als Rohrmotor ausgebildet ist. Vorzugsweise ist der Rohrmotor innerhalb der Wickelwelle angeordnet. Vorzugsweise wird der innerhalb der Wickelwelle angeordnete Elektromotor von der Energieversorgungseinheit mit elektrischer Energie versorgt und/oder von der Steuerungseinrichtung gesteuert. Der Elektromotor ist vorzugsweise mit der Energieversorgungseinheit und/oder mit der Steuerungseinrichtung der Leuchte elektrisch leitend und/oder signalleitend verbunden.

In einer weiteren bevorzugten Ausführungsform der erfindungsgemäßen Leuchte umfasst die Höhenverstellungsvorrichtung eine Axialverstelleinheit, welche dazu eingerichtet ist, eine Axialbewegung der zumindest einen Wickelwelle und/oder der Wickelbereiche, vorzugsweise in Abhängigkeit der Rotationsbewegung der Wickelwelle, herbeizuführen. Vorzugsweise ist die Axialbewegung der zumindest einen Wickelwelle und/oder der Wickelbereiche eine lineare Bewegung der Wickelwelle in ihrer Axialrichtung. Mittels der Axialbewegung der Wickelwelle wird sichergestellt, dass die Aufhängevorrichtungen in nebeneinanderliegenden und eng aneinander liegenden Wicklungen auf der Wickelwelle aufgewickelt werden, ohne sich zu überlappen.

Vorzugsweise ist die Axialverstelleinheit als Gewindestange ausgebildet. Mittels der Gewindestange wird die Wickelwelle durch ihre Rotationsbewegung und das Hereinschrauben der Gewindestange in die Wickelwelle und/oder Herausschrauben der Gewindestange aus der Wickelwelle in Axialrichtung bewegt. Vorzugsweise ist die Axialverstelleinheit, insbesondere die als Gewindestange ausgebildete Axialverstelleinheit, mit einer Abdeckung der Höhenverstellungsvorrichtung und/oder mit dem Leuchtengehäuse, insbesondere fest und nicht drehbar, verbunden. Vorzugsweise erstreckt sich die Axialverstelleinheit in Axialrichtung der Wickelwelle. Vorzugsweise umfasst die Wickelwelle an ihrem der Axialverstelleinheit zugewandten Ende eine sich in Axialrichtung der Wickelwelle erstreckende Kernbohrung mit einem zu der Gewindestange passenden Gewinde, in welches die Axialverstelleinheit durch die Rotationsbewegung der Wickelwelle hineingedreht wird, sodass die Wickelwelle eine Axialbewegung in Axialrichtung der Axialverstelleinheit ausführt.

In einer Weiterbildung der erfindungsgemäßen Leuchte umfasst die Höhenverstellungsvorrichtung einen Begrenzungsmechanismus, welcher dazu eingerichtet ist, die Axialbewegung der Wickelwelle in der Axialrichtung der Wickelwelle zu begrenzen, wobei der Begrenzungsmechanismus vorzugsweise zumindest ein Übertragungsglied umfasst, welches dazu eingerichtet ist, die Axialbewegung der Wickelwelle auf eine Schalteinheit zu übertragen, welche dazu eingerichtet ist, zum Begrenzen der Axialbewegung der Wickelwelle zumindest einen Schalter zu betätigen. Vorzugsweise sorgt die Axialbewegung der Wickelwelle für eine Axialbewegung des zumindest einen Übertragungsglieds. Durch die Axialbewegung des Übertragungsglieds wird die Axialbewegung vorzugsweise auf die Schalteinheit übertragen, wobei die Schalteinheit vorzugsweise kraftschlüssig und/oder formschlüssig, besonders bevorzugt mittels einer Schraubenverbindung, mit dem zumindest einen Übertragungsglied verbunden ist.

Die Schalteinheit umfasst vorzugsweise zumindest zwei Begrenzungsglieder, welche vorzugsweise als Muttern ausgebildet sind, und zumindest eine Feder. Die Begrenzungsglieder sind vorzugsweise beabstandet voneinander auf einem zylindrischen Körper, insbesondere auf einer Schraube, angeordnet. Vorzugsweise ist der Abstand der Begrenzungsglieder zueinander und somit die Position der Begrenzungsglieder in Längsrichtung des zylindrischen Körpers jeweils verstellbar, beispielsweise durch Drehen der Begrenzungsglieder auf der Schraube. Der zylindrische Körper erstreckt sich vorzugsweise parallel zur Wickelwelle. Die Feder ist vorzugsweise zwischen den voneinander beabstandeten Begrenzungsgliedern auf dem zylindrischen Körper angeordnet. Vorzugsweise ist die Feder dazu eingerichtet, die Positionen der Begrenzungsglieder auf dem zylindrischen Körper zu fixieren. Zum Fixieren der Begrenzungsglieder übt die Feder vorzugsweise eine Federkraft, insbesondere eine Druckkraft in Axialrichtung der Feder, auf die Begrenzungsglieder aus. Vorzugsweise ist die Feder als Spiralfeder ausgebildet.

Mittels des Begrenzungsmechanismus können verschiedene vordefinierte Stellungen der Wickelwelle und somit unterschiedliche mittels der Höhenverstellungsvorrichtung einstellbare Höhen des Leuchtenkörpers vorgegeben werden. Der Begrenzungsmechanismus kann eine automatische Abschaltung des Elektromotors herbeiführen, sobald mittels der Schalteinheit zumindest ein, insbesondere elektrischer, Schalter geöffnet oder geschlossen wird. Vorzugsweise umfasst der Begrenzungsmechanismus zwei elektrische Schalter. Die Schalter sind in Axialrichtung der Wickelwelle beabstandet voneinander angeordnet.

Vorzugsweise sind die Begrenzungsglieder der Schalteinheit dazu eingerichtet, jeweils zumindest einen der Schalter zu öffnen und/oder zu schließen. Durch das Öffnen und/oder schließen eines Schalters kann die Energieversorgung der Höhenverstellungsvorrichtung, insbesondere des Elektromotors, angehalten oder fortgesetzt werden, sodass die Höhenverstellungsvorrichtung insbesondere automatisch, abgeschaltet werden kann. Durch die automatische Abschaltung des Elektromotors durch die Begrenzung der Axialbewegung der Wickelwelle und somit der Begrenzung der Rotationsbewegung der Wickelwelle kann die Höhenverstellungsvorrichtung der Leuchte und/oder der Leuchtenkörper der Leuchte vor Beschädigungen geschützt werden.

Die vordefinierten Stellungen der Wickelwelle definieren vorzugsweise unterschiedliche Höhen des Leuchtenkörpers. Insbesondere kann mittels des Begrenzungsmechanismus eine maximale Höhe und eine minimale Höhe vordefiniert werden. Vorzugsweise wird mittels eines ersten Begrenzungsglieds der beiden Begrenzungsglieder der Schalteinheit die maximale Höhe und mittels eines zweiten Begrenzungsglieds der beiden Begrenzungsglieder der Schalteinheit die minimale Höhe definiert. Erreicht eines der beiden Begrenzungsglieder durch die Axialbewegung der Wickelwelle einen der elektrischen Schalter, wird dieser geschlossen oder geöffnet, sodass eine elektrisch leitende Verbindung und somit die Energieversorgung des Elektromotors unterbrochen und die Axialbewegung der Welle und somit die Höhenverstellung des Leuchtenkörper automatisch gestoppt wird.

Ferner ist eine erfindungsgemäße Leuchte vorteilhaft, bei welcher die Wickelvorrichtung eine Fixierwelle umfasst, welche dazu eingerichtet ist, die auf der Wickelwelle aufgewickelten Aufhängevorrichtungen an der Wickelwelle, insbesondere entlang eines in Axialrichtung verlaufenden Fixierpfads, zu fixieren. Vorzugsweise ist die Fixierwelle als Andruckrolle ausgebildet. Der Durchmesser der Fixierwelle ist vorzugsweise kleiner als der Durchmesser der Wickelwelle. Vorzugsweise kontaktiert die Fixierwelle die aufgewickelten Wicklungen der Aufhängevorrichtungen auf der Wickelwelle entlang des in Axialrichtung verlaufenden Fixierpfads. Vorzugsweise erstreckt sich die Fixierwelle parallel zur Wickelwelle und ist benachbart zur Wickelwelle angeordnet. Vorzugsweise führt die Fixierwelle eine Rotationsbewegung aus, wobei die Fixierwelle vorzugsweise durch die Rotationsbewegung der Wickelwelle angetrieben wird. Mittels der Fixierwelle kann sichergestellt werden, dass die Aufhängevorrichtungen beim Aufwickeln auf der Wickelwelle nicht verrutschen, sich nicht überlappen und/oder bereits auf der Wickelwelle aufgewickelte Aufhängevorrichtungen in ihrer Position verbleiben.

In einer Weiterbildung der erfindungsgemäßen Leuchte weist die Fixierwelle eine elastisch verformbare Wellenoberfläche auf, welche durch die Aufhängevorrichtungen elastisch verformbar ist. Die Wellenoberfläche der Fixierwelle kann beispielsweise aus Silikon ausgebildet sein. Zudem kann die Wellenoberfläche der Fixierwelle aus einem anderen Elastomer ausgebildet sein.

Nachfolgend werden bevorzugte Ausführungsformen der Erfindung unter Bezugnahme auf die beiliegenden Zeichnungen näher erläutert und beschrieben. Dabei zeigen:
- Fig. 1: eine erfindungsgemäße Leuchte mit Höhenverstellungsvorrichtung in einer perspektivischen Darstellung;
- Fig. 2: das Leuchtengehäuse mit der Höhenverstellungseinrichtung der erfindungsgemäßen Leuchte in einer perspektivischen Darstellung von unten;
- Fig. 3: das Leuchtengehäuse der erfindungsgemäßen Leuchte mit ausgeblendeten Abdeckungen der Höhenverstellungseinrichtung in einer Darstellung von unten;
- Fig. 4: eine Umlenkeinrichtung der Höhenverstellungsvorrichtung in einer perspektivischen Detailansicht;
- Fig. 5: eine weitere Umlenkeinrichtung der Höhenverstellungsvorrichtung in einer perspektivischen Detailansicht;
- Fig. 6: einen Begrenzungsmechanismus für eine Axialbewegung einer Wickelwelle der Höhenverstellungsvorrichtung in einer perspektivischen Detailansicht; und
- Fig. 7: die Wickelwelle der Höhenverstellungsvorrichtung mit Elektromotor in einer Schnittdarstellung.

Die Fig. 1 zeigt eine erfindungsgemäße Leuchte 10, welche ein Leuchtengehäuse 12, einen Leuchtenkörper 14, Aufhängevorrichtungen 16a-16c sowie eine elektrische Höhenverstellungseinrichtung 100 umfasst. Die Leuchte 10 ist als Pendelleuchte ausgebildet. Mittels des Leuchtengehäuses 12, insbesondere mittels einer kreisförmigen Montageplatte 22 des Leuchtengehäuses 12, kann die Leuchte 10 an einer Raumdecke, insbesondere in Wohnräumen, montiert werden. Das Leuchtengehäuse 12 kann zudem eine Abdeckung umfassen, welche an der Unterseite der Montageplatte 22 befestigt werden kann. Mittels der Abdeckung können an der Montageplatte 22 angeordnete elektrische und/oder mechanische Leuchtenkomponenten, insbesondere die Höhenverstellungseinrichtung 100, abgedeckt, wodurch diese vor Umwelteinflüssen geschützt werden und das äußere Erscheinungsbild der Leuchte 10 verbessert wird.

Der Leuchtenkörper 14 der Leuchte 10 ist ringförmig ausgebildet. An der Unterseite des Leuchtenkörper 14 kann zumindest ein elektrisches Leuchtmittel angeordnet sein, mittels welchem ein Wohnraum und/oder zumindest ein im Nahbereich der Leuchte 10 angeordneter Einrichtungsgegenstand, beispielsweise ein Tisch, beleuchtet werden kann. Beispielsweise sind an der Unterseite des Leuchtenkörpers 14 mehrere elektrische Leuchtmittel, insbesondere LEDs, gleichmäßig und beabstandet voneinander über den Durchmesser des ringförmigen Leuchtenkörpers 14 verteilt angeordnet, wobei die Helligkeit und/oder die Farbe der LEDs anpassbar sein kann.

Mittels der Aufhängevorrichtungen 16a-16c ist der Leuchtenkörper 14 in einem Abstand A hängend an dem Leuchtengehäuse 12 befestigt, wobei sich die Aufhängevorrichtungen 16a-16c jeweils mit einer Länge L zwischen dem Leuchtengehäuse 12 und dem Leuchtenkörper 14 erstrecken. Da der Durchmesser des Leuchtenkörpers 14 größer ist als der Durchmesser des Leuchtengehäuses 12, erstrecken sich die Aufhängevorrichtungen 16a-16c nicht parallel, sondern laufen in Richtung Leuchtenkörper 14 auseinander. Über Befestigungsvorrichtungen sind die Aufhängevorrichtungen 16a-16c in gleichmäßigen Abständen, insbesondere in 120 Grad Abständen, über den Durchmesser des ringförmigen Leuchtenkörpers 14 verteilt befestigt.

Die Aufhängevorrichtungen 16a-16c sind als flexible, biegsame und zugfeste Seile, insbesondere als Stahlseile, ausgebildet, welche aus mehreren Fasern oder Drähten zusammengeflochten oder zusammengedreht sein können. Die Seile können zudem beispielsweise aus Naturfasern oder aus Kunststoff ausgebildet sein. Zudem können die Aufhängevorrichtungen 16a-16c als Ketten ausgebildet sein.

Mittels der Höhenverstellungseinrichtung 100 kann die Länge L eines sich zwischen dem Leuchtengehäuse 12 und dem Leuchtenkörper 14 erstreckenden Abschnitts der Aufhängevorrichtungen 16a-16c und somit der Abstand A zwischen dem Leuchtengehäuse 12 und dem Leuchtenkörper 14 verändert werden. So kann die Höhe des Leuchtenkörpers 14 beispielsweise über dem Boden eines Wohnraumes oder über einem Einrichtungsgegenstand individuell eingestellt werden. Die Höhenverstellungseinrichtung 100 ist Bestandteil des Leuchtengehäuses 12 und an der Unterseite der Montageplatte 22 angeordnet. Des Weiteren kann die Höhenverstellungseinrichtung 100 in anderen Ausführungsformen der Leuchte 10 auch am Leuchtenkörper 14 der Leuchte 10 angeordnet sein.

Die Fig. 2 zeigt das Leuchtengehäuse 12 der Leuchte 10 in einer Ansicht von unten. An der Unterseite der Montageplatte 22 des Leuchtengehäuses 12 ist die Höhenverstellungseinrichtung 100 sowie eine Steuerungseinrichtung 18 und eine Energieversorgungseinheit 20 angeordnet.

Die Höhenverstellungseinrichtung 100 umfasst Umlenkvorrichtungen 102a-102c sowie eine Wickelvorrichtung 112. Die Umlenkvorrichtungen 102-102c sind dazu eingerichtet, die Erstreckungsrichtung und/oder Bewegungsrichtung der Aufhängevorrichtungen 16a-16c zu verändern, sodass die Aufhängevorrichtungen 16a-16c passend zur Wickelvorrichtung 112 ausgerichtet werden. Die Umlenkvorrichtungen 102-102c sind gleichmäßig verteilt, insbesondere in 120 Grad Abständen, um den Durchmesser der kreisförmigen Montageplatte 22 des Leuchtengehäuses 12 angeordnet und umfassen jeweils eine Abdeckung 104. Die Aufhängevorrichtungen 16a-16c erstrecken sich jeweils durch eine Öffnung in den Abdeckungen 104. In der Fig. 2 ist die Abdeckung 104 der Umlenkvorrichtung 102b teilweise ausgeblendet.

Die Wickelvorrichtung 112 der Höhenverstellungseinrichtung 100 ist dazu eingerichtet, die mittels der Umlenkeinrichtungen 102a-102c umgelenkten und ausgerichteten Aufhängevorrichtungen 16a-16c aufzuwickeln. Die Wickelvorrichtung umfasst eine Abdeckung 114, welche Ausnehmungen aufweist, durch welche sich Aufhängevorrichtungen 16a-16c in die Wickelvorrichtung 112 hinein erstrecken.

Die Steuerungseinrichtung 18 ist über elektrisch leitende und/oder signalleitende Verbindungen, insbesondere über Kabel, mit der Energieversorgungseinheit 20, der Höhenverstellungsvorrichtung 100, insbesondere mit der Wickelvorrichtung 112 der Höhenverstellungseinrichtung 100 und mit dem zumindest einen elektrischen Leuchtmittel der Leuchte 10 verbunden. Mittels der Steuerungseinrichtung 18 kann die Höhenverstellungsvorrichtung 100 zum Verändern des Abstands A zwischen dem Leuchtengehäuse 12 und dem Leuchtenkörper 14 gesteuert werden. Insbesondere kann die Steuerungseinrichtung 18 dazu geeignet sein, die Höhenverstellungseinrichtung 100 und/oder das zumindest eine elektrische Leuchtmittel mittels einer Fernbedienung oder einem externen elektronischen Endgerät, beispielsweise einem Smartphone, manuell und/oder automatisch fernzusteuern und/oder die Leuchte 10 in einer SMART-Home-Umgebung einzubinden. Die Steuerungsvorrichtung 18, die Höhenverstellungsvorrichtung 100 sowie das zumindest eine elektrische Leuchtmittel werden mittels einer Energieversorgungseinheit 20 mit elektrischer Energie versorgt. Die Energieversorgungseinheit 20 ist als Netzteil ausgebildet. Die Energieversorgungseinheit 20 kann zudem als Energiespeicher, insbesondere als elektrochemischer Energiespeicher, wie beispielsweise als Batterie oder Akku, ausgebildet sein.

Die Fig. 3 zeigt das Leuchtengehäuse 12 mit ausgeblendeten Abdeckungen 104 der Umlenkvorrichtungen 102a, 102c der Höhenverstellungsvorrichtung 100 sowie ausgeblendeter Abdeckung 114 der Wickelvorrichtung 112 der Höhenverstellungsvorrichtung 100. Die Wickelvorrichtung 112 umfasst eine Wickelwelle 116, auf welcher die mittels der Umlenkvorrichtungen 102a-102c umgelenkten Aufhängevorrichtungen 16a-16c in jeweils einem Wickelbereich 118a-118c der Wickelwelle 116 aufgewickelt werden, wobei die Wickelbereiche 118a-118c in Axialrichtung der Wickelwelle 116 benachbart und beabstandet voneinander angeordnet sind. Die Aufhängevorrichtung 16a wird in dem Wickelbereich 118a, die Aufhängevorrichtung 16b in dem Wickelbereich 118c und die Aufhängevorrichtung 16c wird in dem Wickelbereich 118b aufgewickelt. Die Aufhängevorrichtungen 16a,16b treffen an der Oberseite der Wickelwelle 116 und die Aufhängevorrichtung 16c an der Unterseite der Wickelwelle 116 auf die Wickelwelle 116. Zudem treffen die Aufhängevorrichtungen 16a,16b und die Aufhängevorrichtung 16c aus unterschiedlichen Richtungen und in Radialrichtung der Wickelwelle 116 gegenüberliegend auf die Wickelwelle 116.

In den jeweiligen Wickelbereichen 118a-118c werden die Aufhängevorrichtungen 16a-16c in nebeneinander und eng aneinander liegenden Windungen auf der Wickelwelle 116 durch eine Rotationsbewegung RB um eine Rotationsachse der Wickelwelle 116 abhängig von der Drehrichtung der Rotationsbewegung RB aufgewickelt oder abgewickelt. Durch die Rotationsbewegung RB kann eine Zugkraft auf die Aufhängevorrichtungen 16a-16c ausgeübt werden. Durch das Aufwickeln oder Abwickeln der Aufhängevorrichtungen 16a-16c auf der Wickelwelle 116 kann eine Höhenverstellung des Leuchtenkörpers 14 ausgeführt werden.

Zudem umfasst die Höhenverstellungsvorrichtung 100 eine Axialverstelleinheit 124 und einen Begrenzungsmechanismus 126. Die Axialverstelleinheit 124 ist als Gewindestange ausgebildet und erstreckt sich in ihrer Axialrichtung entlang der Rotationsachse RA der Wickelwelle 116. Die Axialverstelleinheit 124 ist an ihrem linken Ende so an dem Leuchtengehäuse 12 befestigt, dass sie nicht rotieren kann. An ihrem rechten Ende ist die Axialverstelleinheit 124 durch die Rotationsbewegung RB der Wickelwelle 116 in eine Kernbohrung mit Gewinde der Wickelwelle 116 hinein- und herausschraubbar. Durch die Rotationsbewegung RB der Wickelwelle 116 und das Herein- und Herausschrauben der Axialverstelleinheit 124 führt die Wickelwelle 116 eine Axialbewegung AB in ihrer Axialrichtung aus. Durch die Axialbewegung AB der Wickelwelle 116 werden die Aufhängevorrichtungen 16a-16c in nebeneinanderliegenden und eng aneinander liegenden Wicklungen auf der Wickelwelle aufgewickelt, wobei ein Überlappen der Windungen verhindert wird.

Der Begrenzungsmechanismus 126 begrenzt die Axialbewegung AB entlang der Längsachse der Wickelwelle 116 in beiden Richtungen, sodass Beschädigungen und Funktionsbeeinträchtigungen der Höhenverstellungsvorrichtungen 100 durch eine zu weit fortlaufende Axialbewegung AB.

Ferner umfasst die Höhenverstellungsvorrichtungen 100 eine benachbart und parallel zur Wickelwelle 116 angeordnete Fixierwelle 136. Die Fixierwelle 136 ist als Andruckrolle mit einer elastisch verformbaren Wellenoberfläche aus Silikon oder einem alternativen Kunststoff ausgebildet, welche die auf der Wickelwelle 116 aufgewickelten Aufhängevorrichtungen 16a-16c entlang eines Fixierpfads FP kontaktiert und auf der Wickelwelle 116 andrückt. Der Fixierpfad FP erstreckt sich parallel zu der Längsachse der Fixierwelle 136 und der Wickelwelle 116. Durch das Andrücken wird sichergestellt, dass die Aufhängevorrichtungen 16a-16c so auf der Wickelwelle 116 fixiert werden, dass diese nicht auf der Wickelwelle 116 verrutschen oder sich verknoten können.

Die Fig. 4 zeigt die Umlenkvorrichtung 102b der Höhenverstellungsvorrichtung 100 in einer Detailansicht ohne Abdeckung 104. Die Umlenkvorrichtung 102a ist im Wesentlichen spiegelsymmetrisch zur im Detail gezeigten Umlenkvorrichtung 102b aufgebaut. Die Umlenkvorrichtung 102b umfasst drei Umlenkrollen 106d-106f, sodass die Erstreckungs- und/oder Bewegungsrichtung der Aufhängevorrichtung 16b in der Umlenkvorrichtung 102b insgesamt dreimal geändert wird. Mittels der Umlenkrollen 106d-106f wird die Aufhängevorrichtung 16b passend zur Wickelwelle 116 ausgerichtet. Die Umlenkrollen 106d-106f umfassen jeweils eine Führungsnut 108, durch welche sich die Aufhängevorrichtung 16b bei einer Rotationsbewegung RB der Wickelwelle 116 bewegen kann und in welcher die Aufhängevorrichtung 16b die Umlenkrollen 106d-106f jeweils kontaktiert. Die Führungsnuten 108 verhindern ein Abrutschen der Aufhängevorrichtung 16b von den Umlenkrollen 106d-106f. Die Umlenkrollen 106d-106f sind drehbar gelagert befestigt, wobei die Umlenkrollen 106d, 106e mit ihrer jeweiligen Drehachse parallel zueinander ausgerichtet sind und die Umlenkrolle 106f mit ihrer Drehachse orthogonal zu den Umlenkrollen 106d, 106e ausgerichtet ist.

Zudem umfasst die Umlenkvorrichtung 102b eine Fixiereinrichtung 107, welche einen Schalter 109, eine Feder 110 sowie ein Fixierelement 111 umfasst. Die Feder 110 ist als Spiralfeder ausgebildet und so mittels einer Befestigungsvorrichtung an der Umlenkrolle 106e angeordnet, dass die Feder 110 Zug- und/oder Druckkräfte, welche von der Aufhängevorrichtung 16b auf die Umlenkrolle 106e wirken, von der Feder 110 aufgenommen und in eine Federkraft umgewandelt werden, wobei die Feder 110 zum Aufnehmen der Kräfte um einen definierten Federweg zusammendrückt oder auseinanderzieht wird. Die Feder 110 erstreckt sich orthogonal zur Drehachse der Umlenkrolle 106e, sodass die Umlenkrolle 106e bei Zug- oder Druckkräften durch ein Zusammendrücken oder Auseinanderziehen der Feder 110 gemeinsam mit der Befestigungsvorrichtung eine lineare Bewegung in der Längserstreckungsrichtung der Feder 110 ausführt. Auf diese Weise kann ein unabsichtliches Bewegen der Aufhängevorrichtung 16b durch ein Fixieren der Aufhängevorrichtung 16b an der Umlenkvorrichtung 102b verhindert oder zumindest verringert werden.

Zum Fixieren der Aufhängevorrichtung 16b an der Umlenkvorrichtung 102b umfasst die die Fixiereinrichtung 107 ein Fixierelement 111, welches als Gummi-Element, insbesondere aus Silikon, ausgebildet ist. Wirkt eine definierte Zugkraft auf die Aufhängevorrichtung 16b, insbesondere durch die Gewichtskraft des Leuchtenkörpers 14, wird die Feder 110 zusammengedrückt, sodass sich aufgrund des Federwegs der Feder 110 ein Abstand zwischen der Umlenkrolle 106e und der Aufhängevorrichtung 16b ergibt und ein Kontakt zwischen der Aufhängevorrichtung 16b und dem Fixierelement 111 aufgehoben wird. Wird die definierte Zugkraft auf die Aufhängevorrichtung 16b unterschritten, beispielsweise wenn der Leuchtenkörper 14 von einem Nutzer angehoben wird oder der Leuchtenkörper 14 auf einem Einrichtungsgegenstand, beispielsweise einem Tisch, aufliegt, drückt die Feder 110 die Umlenkrolle 106e mit der Aufhängevorrichtung 16b an das Fixierelement 111, sodass die Aufhängevorrichtung 16b das Fixierelement 111 kontaktiert. Durch den Kontakt der Aufhängevorrichtung 16b mit dem Fixierelement 111 wirken Reibungs- und/oder Haftungskräfte zwischen der Aufhängevorrichtung 16b und dem Fixierelement 111, sodass die Aufhängevorrichtung 16b blockiert wird und sich nicht mehr bewegen und in der Folge nicht mehr mittels der Wickelwelle 116 weiter auf- oder abgewickelt werden kann. So kann eine Höhenverstellung des Leuchtenkörpers 14 unterbrochen werden.

Zusätzlich umfasst die Fixiervorrichtung 107 einen Schalter 109. Mittels des Schalter 109 kann die Energieversorgung der Höhenverstellungsvorrichtung 100, insbesondere eines Elektromotors 120, welcher die Wickelwelle 116 zum Auf- und Abwickeln der Aufhängevorrichtungen 16a-16c in Rotation versetzt, unterbrochen werden. Auf diese Weise kann die Höhenverstellung des Leuchtenkörpers 14 bei Unterschreiten eines definierten Zugkraftgrenzwerts zusätzlich zum Blockieren der Aufhängevorrichtung 16b unterbrochen werden, indem der Schalter 109 bei Erreichen einer definierten Zugkraft geöffnet oder geschlossen wird.

Die Fig. 5 zeigt die Umlenkvorrichtung 102c der Höhenverstellungsvorrichtung 100 in einer Detailansicht ohne Abdeckung 104. Die Umlenkvorrichtung 102c umfasst drei Umlenkrollen 106a-106c, sodass die Erstreckungs- und/oder Bewegungsrichtung der Aufhängevorrichtung 16c in der Umlenkvorrichtung 102c insgesamt dreimal geändert wird. Mittels der Umlenkrollen 106a-106c wird die Aufhängevorrichtung 16c passend zur Wickelwelle 116 ausgerichtet. Die Umlenkrollen 106a-106c umfassen jeweils eine Führungsnut 108, durch welche sich die Aufhängevorrichtung 16c bei einer Rotationsbewegung RB der Wickelwelle 116 bewegen kann und in welcher die Aufhängevorrichtung 16c die Umlenkrollen 106a-106c jeweils kontaktiert. Die Führungsnuten 108 verhindern ein Abrutschen der Aufhängevorrichtung 16c von den Umlenkrollen 106a-106c. Die Umlenkrollen 106a-106c sind drehbar gelagert befestigt und mit ihrer jeweiligen Drehachse parallel zueinander ausgerichtet. Zudem umfasst die Umlenkvorrichtung 102c eine Fixiereinrichtung 107, wobei der Aufbau und die Funktionsweise im Wesentlichen der Fixiereinrichtung 107 der Umlenkvorrichtung 102b aus Fig. 4 entsprechen.

Die Fig. 6 zeigt eine Detailansicht der Axialverstelleinheit 124 und des Begrenzungsmechanismus 126. Der Begrenzungsmechanismus 126 sorgt für eine Begrenzung der mittels der Axialverstelleinheit 124 herbeigeführten Axialbewegung AB der Wickelwelle 116 entlang der Längsachse der Wickelwelle 116 in beiden Richtungen. Die Axialbewegung AB der Wickelwelle 116 wird über ein Übertragungsglied 130, welches sich gemeinsam mit der Wickelwelle 116 in Axialrichtung bewegt, auf eine Schalteinheit 128 übertragen. Die Schalteinheit 128 umfasst als Muttern ausgebildete Begrenzungsglieder 129a, 129b, sowie eine als Spiralfeder ausgebildete Feder 131. Die Begrenzungsglieder 129a, 129b sind in Richtung der Axialbewegung AB beabstandet zueinander auf einem zylindrischen Körper, insbesondere auf einer Schraube angeordnet, wobei die Feder 131 zwischen den Begrenzungsgliedern 129a, 129b angeordnet ist. Mittels der Feder werden die Begrenzungsglieder 129a, 129b in ihrer Position auf dem zylindrischen Körper gehalten.

Die Begrenzungsglieder 129a, 129b sind dazu eingerichtet, Schalter 134 zu öffnen und/oder zu schließen. Die Positionierung der Begrenzungsglieder 129a, 129b auf dem zylindrischen Körper definiert jeweils eine untere und eine obere Begrenzung der Axialbewegung AB der Wickelwelle 116. Die Positionierung der Begrenzungsglieder 129a, 129b ist durch Drehen einstellbar, sodass die Begrenzung der Axialbewegung AB in beiden Richtungen justierbar ist. Durch eine untere und obere Begrenzung der Axialbewegung Ab der Wickelwelle AB wird folglich die Höhenverstellung des Leuchtenkörpers mittels der Höhenverstellungsvorrichtung 100 begrenzt. Dabei definiert das Begrenzungsglied 129a die maximal einstellbare Höhe, also die höchstmögliche Position, des Leuchtenkörpers 14 und das Begrenzungsglied 129b die minimal einstellbare Höhe, also die tiefstmögliche Position des Leuchtenkörpers 14. Erreicht das Begrenzungsglied 129a der Schalteinheit 128 durch eine Axialbewegung AB der Wickelwelle 116 nach links in Folge einer Höhenverstellung des Leuchtenkörper 14 nach oben den linken Schalter 134, wird der Schalter 134 von dem Begrenzungsglied 129a betätigt.

Durch die Betätigung des Schalters 134 wird die Axialbewegung AB der Wickelwelle 116 und somit die Höhenverstellung des Leuchtenkörpers 14 unterbrochen, beispielsweise indem die Energieversorgung der Höhenverstellungseinrichtung 100, insbesondere eines Elektromotors 120, welcher die Wickelwelle 116 antreibt, unterbrochen wird. Erreicht das Begrenzungsglied 129b der Schalteinheit 128 durch eine Axialbewegung AB der Wickelwelle 116 nach rechts in Folge einer Höhenverstellung des Leuchtenkörper 14 nach unten den rechten Schalter 134, wird der Schalter 134 von dem Begrenzungsglied 129b betätigt und die Axialbewegung AB der Wickelwelle 116 und somit die Höhenverstellung des Leuchtenkörpers 14 auf die gleiche Weise unterbrochen, wie bereits in Bezug auf das Begrenzungsglied 129a beschrieben. Zur Veranschaulichung der Begrenzung der Axialbewegung AB in beiden Richtungen ist das Übertragungsglied 130 mit der Schalteinheit 128 zweimal, sowohl zur oberen Begrenzung mittels des Begrenzungsglieds 129a als auch zusätzlich schematisch zur unteren Begrenzung mittels des Begrenzungsglieds 129b dargestellt.

Zudem sind an den Schaltern 130 Steckverbinder 135 angeordnet, welche über Gleitkontakte 132 mit der Energieversorgungseinheit 20 und/oder der Steuerungseinrichtung 18 elektrisch leitend verbunden und mit welchen elektrisch leitende Stecker verbindbar sind, insbesondere, um über die Aufhängevorrichtungen 16a-16c elektrische Energie der Energieversorgungseinheit 20 zur Energieversorgung und/oder Steuerbefehle der Steuerungseinrichtung 18 zum Steuern zu dem zumindest einen elektrischen Leuchtmittels an dem Leuchtenkörper 14 zu leiten. Die Gleitkontakte 132 können beispielsweise Kupferkontakte sein, welche durch die Rotationsbewegung RB der Wickelwelle 116 über einen mit den Steckverbindern 134 elektrisch leitend verbundenen Schleifring gleiten.

Die Wickelwelle 116 wird zudem durch zumindest ein Lager 122, welches insbesondere als Gleitlager oder Wälzlager, beispielsweise als Kugellager ausgebildet ist, an dem Übertragungsglied 130 drehbar gelagert. Außerdem kann das Übertragungsglied 130 auch weitere Lager, beispielsweise zur Lagerung der Fixierwelle 136 umfassen.

Der Elektromotor 120, mittels welchem die Rotationsbewegung RB und folglich die Axialbewegung der Wickelwelle AB ermöglicht wird, ist innerhalb der Wickelwelle 116 angeordnet. Der Elektromotor 120 ist zur Versorgung mit elektrischer Energie mit der Energieversorgungseinheit 20 elektrisch leitend und/oder zum Steuern mit der Steuerungseinrichtung 18 signalleitend verbunden.

Die Fig. 7 zeigt eine Schnittdarstellung der Wickelwelle 116 im Längsschnitt. In der Schnittdarstellung ist der innerhalb der Wickelwelle 116 angeordnete Elektromotor 120 sichtbar. Der Elektromotor 120 ist als Rohrmotor ausgebildet und erzeugt die Rotationsbewegung RB der Wickelwelle 116 zum Aufwickeln der Aufhängevorrichtungen 16a-16b.

### Bezugszeichen

- 10: Leuchte
- 12: Leuchtengehäuse
- 14: Leuchtenkörper
- 16a-16c: Aufhängevorrichtung
- 18: Steuerungseinrichtung
- 20: Energieversorgungeinheit
- 22: Montageplatte

- 100: Höhenverstellungsvorrichtung
- 102a-102c: Umlenkvorrichtung
- 104: Abdeckungen
- 106a-106f: Umlenkrollen
- 107: Fixiereinrichtung
- 108: Führungsnut
- 109: Schalter
- 110: Feder
- 111: Fixierelement
- 112: Wickelvorrichtung
- 114: Abdeckung
- 116: Wickelwelle
- 118a-118c: Wickelbereiche
- 120: Elektromotor
- 122: Lager
- 124: Axialverstelleinheit
- 126: Begrenzungsmechanismus
- 128: Schalteinheit
- 129a, 129b: Begrenzungsglieder
- 130: Übertragungsglied
- 131: Feder
- 132: Gleitkontakte
- 134: Schalter
- 135: Steckverbinder
- 136: Fixierwelle

- A: Abstand
- AB: Axialbewegung
- FP: Fixierpfad
- L: Länge
- RA: Rotationsachse
- RB: Rotationsbewegung

## Patentansprüche

1. Leuchte (10), insbesondere Pendelleuchte, mit
- einem Leuchtengehäuse (12), mittels welchem die Leuchte (10) an einer Raumdecke montierbar ist,
- einem Leuchtenkörper (14), welcher zumindest ein elektrisches Leuchtmittel zum Beleuchten eines Raumes und/oder eines Objektes umfasst, und
- mehreren, insbesondere drei, Aufhängevorrichtungen (16a-16c), mittels welcher der Leuchtenkörper (14) in einem Abstand (A) an dem Leuchtengehäuse (12) hängend befestigbar ist,
**dadurch gekennzeichnet, dass** die Leuchte (10) eine elektrische Höhenverstellungsvorrichtung (100) umfasst, mittels welcher eine Länge (L) eines sich zwischen dem Leuchtenkörper (14) und dem Leuchtengehäuse (12) erstreckenden Abschnitts der Aufhängevorrichtungen (16a-16c) zum Verstellen des Abstands (A) zwischen dem Leuchtenkörper (14) und dem Leuchtengehäuse (12) veränderbar ist.

2. Leuchte (10) nach Anspruch 1,
**dadurch gekennzeichnet, dass** die Höhenverstellungsvorrichtung (100) an dem Leuchtengehäuse (12) der Leuchte (10) angeordnet ist.

3. Leuchte (10) nach Anspruch 1 oder 2,
**dadurch gekennzeichnet, dass** die Höhenverstellungsvorrichtung (100) zumindest eine Umlenkvorrichtung (102a-102c) umfasst, welche dazu eingerichtet ist, zumindest eine der mehreren Aufhängevorrichtungen (16a-16c) umzulenken.

4. Leuchte (10) nach Anspruch 3,
**dadurch gekennzeichnet, dass** die zumindest eine Umlenkvorrichtung (102a-102c) zumindest eine Umlenkrolle (106a-106f) umfasst, welche dazu eingerichtet ist, die Erstreckungsrichtung und/oder die Bewegungsrichtung der zumindest einen Aufhängevorrichtung (16a-16c) zumindest abschnittsweise zu ändern und/oder zumindest eine der mehreren Aufhängevorrichtungen (16a-16c) ohne Änderung der Erstreckungsrichtung und/oder der Bewegungsrichtung der zumindest einen Aufhängevorrichtung (16a-16c) zu führen.

5. Leuchte (10) nach Anspruch 3 oder 4,
**dadurch gekennzeichnet, dass** die zumindest eine Umlenkvorrichtung (102a-102c) mehrere, insbesondere drei, Umlenkrollen (106a-106f) umfasst.

6. Leuchte (10) nach einem der Ansprüche 4 oder 5,
**dadurch gekennzeichnet, dass** die zumindest eine Umlenkvorrichtung (102a-102c) eine Fixiereinrichtung (107) umfasst, welche dazu eingerichtet ist, zumindest eine der mehreren Aufhängevorrichtungen (16a-16c) bei Überschreiten oder Unterschreiten einer definierten auf die zumindest eine der Aufhängevorrichtungen (16a-16c) wirkenden Zugkraft zu fixieren, wobei vorzugsweise zumindest eine Feder (110) der Fixiereinrichtung (107) dazu eingerichtet ist, die zumindest eine Aufhängevorrichtung (16a-16c) zum Fixieren der Aufhängevorrichtung (16a-16c) an ein Fixierelement (111) zu drücken, sodass eine Bewegung der Aufhängevorrichtung (16a-16c) blockiert ist.

7. Leuchte (10) nach einem der Ansprüche 3 bis 6,
**dadurch gekennzeichnet, dass** die Höhenverstellungsvorrichtung (100) mehrere, insbesondere drei, Umlenkvorrichtungen (102a-102c) umfasst.

8. Leuchte (10) nach einem der vorstehenden Ansprüche,
**dadurch gekennzeichnet, dass** die Leuchte (10) eine
- Steuerungseinrichtung (18) umfasst, welche dazu eingerichtet ist, das zumindest eine elektrische Leuchtmittel und/oder die elektrische Höhenverstellungsvorrichtung (100) zu steuern, und/oder
- eine Energieversorgungseinheit (20) umfasst, welche dazu eingerichtet ist, das zumindest eine elektrische Leuchtmittel und/oder die elektrische Höhenverstellungsvorrichtung (100) mit elektrischer Energie zu versorgen,
wobei zumindest eine der mehreren Aufhängevorrichtungen (16a-16c) vorzugsweise dazu eingerichtet ist, das zumindest eine elektrische Leuchtmittel elektrisch leitend und/oder signalleitend mit der Steuerungseinrichtung (18) und/oder mit der Energieversorgungseinheit (20) zu verbinden.

9. Leuchte (10) nach einem der vorstehenden Ansprüche,
**dadurch gekennzeichnet, dass** die Höhenverstellungsvorrichtung (100) zumindest eine Wickelvorrichtung (112) zum Aufwickeln zumindest einer der mehreren Aufhängevorrichtungen (16a-16c) umfasst.

10. Leuchte (10) nach Anspruch 9,
**dadurch gekennzeichnet, dass** die zumindest eine Wickelvorrichtung (112) zumindest eine Wickelwelle (116) umfasst, welche dazu eingerichtet ist, die zumindest eine Aufhängevorrichtungen (16a-16c) mittels einer Rotationsbewegung (RB) um eine Rotationsachse (RA) der Wickelwelle (116) aufzuwickeln und/oder abzuwickeln,
wobei die Wickelwelle (116) vorzugsweise drei, insbesondere voneinander beabstandete, Wickelbereiche (118a-118c) aufweist, wobei die Wickelvorrichtung (112) dazu eingerichtet ist, in jedem Wickelbereich (118a-118c) der Wickelwelle (116) jeweils eine Aufhängevorrichtung (16a-16c) aufzuwickeln.

11. Leuchte (10) nach Anspruch 10,
**dadurch gekennzeichnet, dass** die Höhenverstellungsvorrichtung (100) eine Axialverstelleinheit (124) umfasst, welche dazu eingerichtet ist, eine Axialbewegung (AB) der zumindest einen Wickelwelle (116) und/oder der Wickelbereiche (118a-118c), vorzugsweise in Abhängigkeit der Rotationsbewegung (RB) der Wickelwelle (116), herbeizuführen.

12. Leuchte (10) nach Anspruch 11,
**dadurch gekennzeichnet, dass** die Höhenverstellungsvorrichtung (100) einen Begrenzungsmechanismus (126) umfasst, welcher dazu eingerichtet ist, die Axialbewegung (AB) der Wickelwelle (116) in der Axialrichtung der Wickelwelle (116) zu begrenzen, wobei der Begrenzungsmechanismus (126) vorzugsweise zumindest ein Übertragungsglied (130) umfasst, welches dazu eingerichtet ist, die Axialbewegung (AB) der Wickelwelle (116) auf eine Schalteinheit (128) zu übertragen, welche dazu eingerichtet ist, zum Begrenzen der Axialbewegung (AB) der Wickelwelle (116) zumindest einen Schalter (134) zu betätigen.

13. Leuchte (10) nach einem der Ansprüche 10 bis 12,
**dadurch gekennzeichnet, dass** die Wickelvorrichtung (112) eine Fixierwelle (136) umfasst, welche dazu eingerichtet ist, die auf der Wickelwelle (116) aufgewickelten Aufhängevorrichtungen (16a-16c) an der Wickelwelle (116), insbesondere entlang eines in Axialrichtung verlaufenden Fixierpfads (FP), zu fixieren.

14. Leuchte (10) nach Anspruch 13,
**dadurch gekennzeichnet, dass** die Fixierwelle (136) eine elastisch verformbare Wellenoberfläche aufweist, welche durch die Aufhängevorrichtungen (16a-16c) elastisch verformbar ist.
